# EUROPÄISCHE PATENTSCHRIFT

(11) **EP 0 428 045 B1**
(45) Veröffentlichungstag und Bekanntmachung des Hinweises auf die Patenterteilung: **17.01.1996**
(21) Anmeldenummer: 90121259.7
(22) Anmeldetag: 07.11.1990
(51) Int. Cl.: D02G 1/12

(54) **Fadendüse zum Texturieren eines synthetischen Fadens**
Nozzle for texturing synthetic yarn
Tubulure pour texturer des fils synthétiques

(30) Priorität: 11.11.1989 DE 3937664; 25.04.1990 DE 4013104
(43) Veröffentlichungstag der Anmeldung: 22.05.1991
(73) Patentinhaber: BARMAG AG, D-42862 Remscheid (DE)
(72) Erfinder: Berger, Hans-Peter, W-5630 Remscheid 11 (DE); Burkhardt, Klaus, W-5830 Schwelm (DE); Gerhards, Klaus, W-5609 Hückeswagen (DE); Eck, Hans-Peter, W-5272 Wipperfürth (DE)
(74) Vertreter: Pfingsten, Dieter, Dipl.-Ing.

(56) Entgegenhaltungen:
- US-A- 3 961 402
- US-A- 4 369 555
- US-A- 4 691 947

## Beschreibung

Die Erfindung betrifft eine Fadendüse zum Texturieren eines synthetischen Fadens nach dem Oberbegriff des Anspruchs 1.

Diese Fadendüse ist bekannt durch die DE-C 36 34 749 = US-PS 4,796,340 (IP-1493). Sie unterscheidet sich in der Verfahrensführung grundsätzlich von Düsen, bei denen der Faden mit hoher Geschwindigkeit und unter Erwärmung in die umlaufende Nut einer rotierenden Kühltrommel gefördert und darin als Gewölle abgelegt wird. Die bekannte Fadendüse weist einen mit Heißluft beaufschlagten Fadenkanal auf, der in einer Expansionskammer mündet, die einen größeren Querschnitt als der Fadenkanal hat. Die Expansionskammer besitzt seitliche Auslässe, z.B. axial gerichtete Schlitze und ist daher mit der Atmosphäre verbunden. Die in dem Fadenkanal antransportierte Heißluft mit dem Faden expandiert in der Expansionskammer. Daher wird der Multifilamentfaden in der Expansionskammer aufgebläht, zu einem Fadenstopfen aufgestaut und dabei verformt. Dieser Fadenstopfen wird durch den Druck in der Expansionskammer weitergefördert, nach Austritt aus der Expansionskammer auf einer langsam drehenden Kühltrommel abgelegt und anschließend wieder zu einem gekräuselten Faden aufgelöst (vgl. auch DE-C 26 32 082 = US-PS 4,118,843 (Bag. 990)).

Die Heißluft wird in einem Erhitzer erzeugt. Zur Regelung des Prozesses wird die Temperatur der Heißluft in der Zuleitung zu der Düse gemessen und in Abhängigkeit von diesem Meßwert und einer Soll-Temperatur der Regler für den Erhitzer gesteuert, so daß die Temperatur konstant bleibt.

Es hat sich herausgestellt, daß bei diesem Verfahren der Auflösepunkt, an dem sich der Fadenstopfen wieder zu dem texturierten Faden auflöst, auf der Kühltrommel wandern kann, ohne daß die Prozeßparameter, die diese Instabilität bedingen, namhaft gemacht und erfaßt werden können.

Aufgabe der Erfindung ist es, die Fadendüse so auszustatten, daß die Stabilität des Texturierprozesses gewährleistet, insbesondere die Wanderbewegung des Auflösepunktes ausgeschlossen ist.

Die Lösung ergibt sich aus dem Kennzeichen des Anspruchs 1.

Die Lösung wendet sich ab von der landläufigen Auffassung, daß die höchste Temperatur des Heizgases, welcher der Faden ausgesetzt ist, das Texturierergebnis bestimmt. Vielmehr wird nach der Erfindung bewußt in Kauf genommen, daß die Temperatur in der Texturierdüse nicht der höchsten Temperatur des Heizgases proportional ist. Hierzu ist zu bemerken, daß die Temperatur des Heizgases in der Düse durch die Expansion unstetig verändert wird. Es hat sich gezeigt, daß bei dieser Temperaturerfassung eine ausgezeichnete Langzeitstabilität des Texturierprozesses und der Texturierqualität erzielbar ist. Maßgebend dafür dürfte sein, daß mit der Temperatur der Heißluft in der Expansionskammer gleichzeitig auch der Luftdruck in der Expansionskammer, mit dem der dort gebildete Fadenstopfen gestaucht und aus der Expansionskammer ausgeschoben wird, beeinflußt wird und insofern hinsichtlich Temperatur und Druck ein Selbstregeleffekt entsteht.

Die bekannte Fadendüse ist so ausgebildet, daß der Fadenkanal und die Expansionskammer auf ihrer gesamten Länge geöffnet werden kann. Dadurch erreicht man, daß ein laufender Faden seitlich in den Fadenkanal bzw. die Expansionskammer eingelegt werden kann. Eine geeignete Ausbildung einer derartigen Texturierdüse ist z.B. in der EP-A 256 448 (EP-1542) gezeigt. Hier ist die Fadendüse in einer Längsebene des Fadenkanals geteilt, so daß die eine Hälfte gegenüber der anderen Hälfte um eine zum Fadenkanal parallele Achse aufklappbar ist.

Es ergibt sich nun bei der Anwendung der Erfindung für eine derartige Düse das weitere Problem, daß beim Öffnen der Düse die Temperatur in der Expansionskammer sehr stark abfällt. Daher wird der Regler für den Lufterhitzer das Energieangebot im Sinne einer Anhebung der Temperatur vergrößern und damit den Erhitzer weit aus seinem Betriebsbereich herausfahren.

Dieses negative Ergebnis kann durch die Maßnahme nach der DE-C 36 34 749 (IP-1493), nach der der Luftmengendurchsatz während der Öffnung der Fadendüse konstant gehalten wird, nicht verhindert werden. Vielmehr muß die selbsttätige Regelung des Lufterhitzers abgeschaltet werden. Nach dem Einfädeln ist dann eine lange Zeit erforderlich, bis wieder stabile Temperaturverhältnisse eintreten.

Zur Lösung dieses Problems stehen mehrere Wege zur Verfügung. Bei einer ersten Lösung gemäß Anspruch 3 wird zusätzlich zu dem Temperaturfühler in der Expansionskammer ein zweiter Temperaturfühler in der Zuleitung zwischen dem Erhitzer und der Fadendüse angeordnet (Anspruch 3), wobei zusätzlich die durch die DE-C 36 34 749 (IP-1493) bekannte Maßnahme angewandt werden kann, daß der Luftmengendurchsatz durch den Erhitzer auch während der Öffnung der Texturierdüse konstant gehalten wird (Ansprüche 3 und 4).

Bei einer Weiterbildung wird zusätzlich zu der durch die DE-C 36 34 749 (IP-1493) bekannten Maßnahme der Regelkreis, der die Steuereinrichtung, den Temperaturfühler und den Erhitzer für das Heizmedium umfaßt, beim Öffnen der Düse getrennt und die Steuereinrichtung in der Steuerstellung betrieben, die zuvor beim stationären Betrieb der Fadendüse sich ergeben hat und die sodann beim Öffnen der Düse ohne Änderung fest vorgegeben wird. Hierdurch wird gewährleistet, daß die konstant bleibende Luft - oder Dampfmenge weiterhin mit derselben Energiemenge erhitzt und demgemäß weiterhin auf die im Betrieb eingehaltene Temperatur erhitzt wird. Es sei erwähnt, daß dieses Verfahren nützlich und anwendbar ist ohne Rücksicht darauf, ob der Temperaturfühler gemäß Anspruch 1 in der Expansionskammer der Fadendüse oder aber - wie bisher üblich - in der Zuleitung für das Heizmedium zwischen Erhitzer und Fadendüse angeordnet ist.

Bevorzugt wird in diesem Falle jedoch ein Ventil verwandt Anspruch 13, das demjenigen nach Anspruch 5 entspricht.

Das Verfahren nach der DE-C 36 34 749 (IP-1493) beschreibt, daß bei Öffnung der Düse eine Drosselung des dem Erhitzer zugeführten Luftstroms erfolgt. Diese Maßnahme dient zur Konstanthaltung des Mengendurchsatzes in dem Erhitzer. Diese Maßnahme verhindert aber nicht, daß in der Düse immer noch Heißluf austritt, welche die Bedienung stört. Dieses Problem wird bei diesen Düse beseitigt durch die Maßnahme nach Anspruch 5. Die Umschaltung des Ventils erfolgt dabei vorzugsweise durch die Einrichtung, mit der der Verschluß der Texturierdüse gelöst und die Texturierdüse geöffnet wird (Anspruch 6). Mit dieser Öffnungseinrichtung kann auch die Umschaltung des Reglers von dem Temperaturfühler in der Expansionskammer auf den Temperaturfühler in der Zuleitung ausgelöst werden. Alternativ ist es auch möglich, die Umschaltung des Ventils durch die nachfolgend beschriebenen Maßnahmen für die Umschaltung des Reglers durchzuführen.

Die nachfolgend beschriebenen Maßnahmen zur Umschaltung des Reglers von dem Temperaturfühler in der Expansionskammer auf den Temperaturfühler in der Zuleitung haben den Vorteil, daß hierdurch starke Schwankungen in der Energiezufuhr des Heizgas-Erhitzers vermieden werden können. Generell erfolgt die Lösung dadurch, daß die Temperaturverhältnisse der Zuleitung konstant gehalten werden (Anspruch 7). Hierzu kann der Temperatursprung ausgenutzt werden, der beim Öffnen der Fadendüse auftritt (Anspruch 8). Das Problem, eine automatische Umschaltung zu bewirken, kann auch durch die Maßnahme nach einem der Ansprüche 9 bis 11 gelöst werden. Das hat den Vorteil, daß im Zeitpunkt der Umschaltung eine sehr enge Relation zwischen der Betriebstemperatur der Fadendüse und der Betriebstemperatur der Zuleitung besteht. Diese Relation ist vorgegeben durch die zugelassene Temperaturdifferenz. Infolgedessen wird der Temperaturzustand der Zuleitung, welcher im Betrieb der Fadendüse herrscht, auch beim Öffnen der Fadendüse erhalten. Das hat andererseits zur Folge, daß beim Schließen der Fadendüse und bei der erneuten Umschaltung auf die Regelung der Temperatur in der Expansionskammer die Temperatur der Expansionskammer sich mit sehr enger Toleranz an die Temperatur in der Zuleitung anlegt und folglich wieder im wesentlichen denselben Wert wie in der voraufgegangenen Betriebsphase annimmt. Es wird also bewirkt, daß der Betriebszustand der Zuleitung während der Öffnung der Fadendüse in dem Zustand erhalten wird, in dem er während der voraufgegangenen Betriebsphase bleibt, und daß dieser Zustand sodann wiederum den Leitzustand für die neue Einstellung der Temperatur in der Expansionskammer während der nächsten Betriebsphase darstellt. Auf diese Weise ist gewährleistet, daß sich die Betriebszustände aufeinanderfolgender Betriebsphasen im wesentlichen entsprechen.

Die Automatisierung der durch Anspruch 3 gekennzeichneten Fadendüse kann ferner durch die Maßnahme nach Anspruch 12 erfolgen. So kann z.B. der Handgriff, mit dem die eine Düsenhälfte gegenüber der anderen Düsenhälfte gelöst wird, gleichzeitig zur Betätigung des Ventils dienen, mit welcher der Zufuhrkanal von der Fadendüse abgekuppelt und an den Auslaßkanal angeschlossen wird.

Es muß betont werden, daß die Maßnahmen nach Anspruch 5 auch für die Fadendüsen nach dem Oberbegriff des Anspruchs 1 nützlich und vorteilhaft ist, da hierdurch vollständig vermieden wird, daß die Fadendüse, die Bedienungsperson und die Umgebung bei der Öffnung der Düse der Heißluft ausgesetzt wird. Es ist nämlich ohne weiteres möglich, den Abluftkanal je nach der anfallenden Heißluftmenge in großer Entfernung von der Fadendüse oder der Texturiermaschine münden zu lassen (Anspruch 13).

Im folgenden wird die Erfindung anhand eines Ausführungsbeispiels beschrieben.

### Es zeigen

- Fig. 1: den Längsschnitt,
- Fig. 2: den Querschnitt durch eine Fadendüse mit Expansionskammer;
- Fig. 3: eine Schemazeichnung mit der Fadendüse und den Temperaturfühlern.
- Fig. 4: eine Schemazeichnung eines weiteren Ausführungsbeispiels der Fadendüse mit Temperaturfühler.

Die Figuren 1 und 2 und die nachfolgende Beschreibung sind dabei der EP-A 256 448 (EP-1542) zum Teil entnommen. Ergänzend wird auf diese EP-A verwiesen.

Die Texturierdüse besteht aus zwei rechteckigen Hälften 1 und 2 und einer sich daran anschließenden Staukammer 3. Die Texturierdüse und die Staukammer 3 sind in einer Längsebene 21 geteilt. Die in Fig. 1 linke Düsenhälfte 1 mit der daran befestigten Hälfte der Staukammer 3 ist im Maschinengestell 6 befestigt. Die Düsenhälfte 2 und die ihr zugeordnete Hälfte der Staukammer 3 ist senkrecht zur Trennebene beweglich. Die zweite Düsenhälfte 2 besteht aus einem Führungskörper 4 und einem Kolben 5. In den Führungskörper 4 ist ein länglicher Zylinderraum 7 eingearbeitet. In diesen Zylinderraum 7 ist der Kolben 5 derart eingepaßt, daß er in Längsrichtung beweglich ist. Die Bewegung des Kolbens relativ zu dem Führungskörper 4 wird durch die Halterung 8 begrenzt, die seitliche Vorsprünge des Kolbens übergreift. In die Rückseite des Kolbens sind Quernuten 15 eingearbeitet. Die Quernuten sind so dicht aneinander angeordnet, daß eine gewünschte Biegsamkeit des Kolbens in Längsrichtung erzielt wird. In die Rückseite können zusätzlich zu den Quernuten 15 auch Längsnuten 16 eingebracht werden, so daß der Kolben auch eine gewünschte Biegsamkeit in Querrichtung aufweist.

Der Kolben ist auf seiner in den Zylinderraum 7 weisenden Rückseite mit einer Membran 17 hinterlegt, die biegsam ist. In ihrer Form ist die Membran der Form des Zylinderraums 7 angepaßt. Die umlaufende Ecke zwischen der Membran 17 und den Zylinderwandungen 7 wird abgedichtet durch einen rahmenförmigen Dichtring 18. Der Dichtring 18 wird an seiner Stelle gehalten durch einen Halterahmen 19, der mit größerer Toleranz ebenfalls dem Querschnitt des Zylinderraums 7 angepaßt ist. Der Rahmen 19 weist auf einer seiner umlaufenden Ecken eine Nut, Einkerbung oder dgl. auf, in die die rahmenförmige Dichtung 18 eingelegt ist. Dabei überragt jedoch die Dichtung 18 die Peripherie des Halterahmens 19 derart, daß die Dichtung an den Wandungen des Zylinderraums 7 sowie an der Membran 17 anliegt.

Der Zylinderraum 7 wird durch Verbindungskanal 20 mit einem Druckmedium beaufschlagt. Es handelt sich dabei vorzugsweise um das Heizmedium, mit dem auch die Texturierdüse beaufschlagt wird.

Auf seiner Vorderseite weist sowohl die erste Düsenhälfte 1 wie auch der Kolben 5 eine Nut auf, die in geschlossenem Zustand (vgl. Fig. 2) den Fadenkanal 12 bildet. Der Fadenkanal 12 wird durch Heißluft-Zufuhrkanal 9, Ringkanal 10 sowie Stichbohrungen 11 mit Heißluft beaufschlagt. Die Öffnungen des Ringkanals 10 in der Trennebene 21 sowohl der ersten Düsenhälfte 1 als auch des Kolbens 5 liegen im geschlossenen Zustand eng aufeinander, so daß Heißluft auch in den Kolben strömt. Die Stichbohrungen münden unter einem spitzen Winkel in den Fadenkanal. Durch die in den Fadenkanal strömende Heißluft wird zum einen ein Impuls auf den laufenden Faden ausgeübt und zum anderen wird der Faden erhitzt. Dadurch wird der Faden in der Staukammer 3 (Expansionskammer) zu einem Fadenstopfen aufgestaucht. An der Oberfläche des Fadenstopfens kann die heiße Luft durch die Schlitze 22 der Staukammer 3 entweichen. Der Fadenstopfen 23 wird am Ende der Staukammer durch die Förderräder 24 zu einer Kühltrommel (Fig. 3) transportiert.

Die bewegliche Hälfte der Staukammer 3 ist an dem Kolben 5 befestigt. Daher weist der Führungskörper 4 im Bereich des Durchtritts dieser Staukammerhälfte eine entsprechende Ausnehmung auf. Der Führungskörper 4 besitzt eine Verlängerung 25. An deren Ende befindet sich eine federnde Abstützung 26, die bewirkt, daß im Betrieb auch die beiden Hälften der Staukammer 3 dicht und bewegungsfrei aufeinanderliegen.

Es sei darauf hingewiesen, daß der Heißluft-Zufuhrkanal 9 und der Verbindungskanal 20 außerhalb der Texturierdüse miteinander verbunden sind.

Es ist jedoch auch möglich, den Zylinderraum 7 über Verbindungskanal 20 mit einer Druckquelle zu verbinden, die von dem Heißluftzufuhrkanal 9 unabhängig ist. Dies erlaubt es, den Druck, mit dem der Kolben 5 beaufschlagt wird, unabhängig von dem Druck des Heizgases einzustellen.

Die Einrichtungen zum Öffnen und Schließen der Düse sind nicht dargestellt. Es kann sich insbesondere um DüsenKolben-Einheiten 31 handeln, die in Fig. 3 angedeutet sind und die gleichzeitig mit dem Zylinderraum 7 mit Druck beaufschlagt werden können, um den Führungskörper 4 mit der Halterung 8 fest gegen die erste Düsenhälfte 1 zu pressen und gleichzeitig den Kolben 5 in die Trennebene 21 zu drücken. Diese Zylinder-Kolben-Einheiten 31 sind in jedem Fall von einer unabhängigen Druckquelle beaufschlagt. Im folgenden wird weiterhin davon ausgegangen, daß die Druckbeaufschlagung des Kolbens 5 durch das Heizgas erfolgt.

Zum Fadenanlegen wird bei diesem Ausführungsbeispiel der Führungkörper 4 in Richtung des Pfeils 27 von der ortsfesten ersten Düsenhälfte abgefahren. Dabei ist die Heißluftzufuhr zu dem Verbindungskanal 20 und - wie später zu schildern - zu dem Heißluft-Zufuhrkanal 9 unterbunden.

Wenn der Faden in den Bereich des Fadenkanals 12 eingebracht ist, wird die zweite Texturierdüsenhälfte wieder zurückgefahren, so daß die erste Texturierdüsenhälfte 1 und der Kolben 5 in der Trennebene 21 aufeinanderliegen. Die Zentrierbolzen 13 im Kolben 5, die eine konische Spitze besitzen, sowie die Zentrierbohrungen 14 in der ersten Texturierdüsenhälfte gewährleisten, daß der Kolben 5 im Betrieb seine Position so einnimmt, daß sich die beiden Nutenhälften in der ersten Texturierdüsenhälfte und in dem Kolben 5 genau zu dem Fadenkanal 12 überdecken. Ferner wird gewährleistet, daß auch die Öffnungen des Ringkanals 10 in der Trennebene 21 genau aufeinanderliegen.

Nunmehr wird der Verbindungskanal 20 mit dem Erhitzer verbunden. Dadurch wird der Zylinderraum 7 unter Druck gesetzt. Das Druckmedium bewirkt zunächst eine Abdichtung des Dichtringes 18 gegenüber der Membran 17 und der Zylinderwandung. Ferner drückt das Druckmedium den Kolben 5 fest gegen die Trennebene 21 der ersten Texturierdüsenhälfte 1.

Die Erfindung ergibt sich aus der nachfolgenden Beschreibung des in Fig. 3 und Fig. 4 schematisch dargestellten Ausführungsbeispiels der Texturierdüse mit allen für diese Erfindung maßgebenden Elementen. Für Figur 3 und Figur 4 gilt folgendes: Der Faden wird durch eine Galette 35 angeliefert. Es ist ersichtlich, daß der Fadenkanal 12 wesentlich enger ist als die Expansionskammer 3. Der gebildete Fadenstopfen wird durch die in Fig. 3 nicht dargestellten Räder 24 mit definierter Geschwindigkeit zu der Kühltrommel 36 gefördert, wobei zu betonen ist, daß die Räder 24 dem Zwecke dienen, die Auslaßgeschwindigkeit für den Fadenstopfen 23 aus der Expansionskammer 3 zu beeinflussen und konstant zu halten. Die Kühltrommel 36 wird mit langsamer, der Fördergeschwindigkeit des Fadenstopfens 23 entsprechender Geschwindigkeit drehend angetrieben.

Die Kühltrommel 36 besitzt auf ihrem Umfang eine Nut mit perforiertem Nutengrund. Bis auf einen Luftabsaugstutzen 37 ist sie luftdicht verschlossen. Der Fadenstopfen 23 wird über einen Teilbereich des Nutenumfangs geführt. Dabei bewirkt die von außen nach innen gerichtete Luftströmung, daß der Fadenstopfen auf der Kühltrommel haftet und diesen gleichzeitig abkühlt. Der Faden wird sodann im Auflösepunkt 38 aus dem kontinuierlich herangeförderten Fadenstopfen 23 herausgezogen. Die Lage des Auflösepunktes wird einerseits von der Kompaktheit des Fadenstopfens und andererseits von der Fadenzugkraft des herausgezogenen Fadens bestimmt. Dabei soll der Auflösepunkt 38 so liegen, daß der Faden vor der teilweisen Umschlingung der nachfolgenden Förderwalze 41 noch über einen Teilumfang der Kühltrommel 36 bzw. der Nut geführt wird. Dieser Teilumfang zwischen dem Auflaufpunkt 40.1 und dem Ablaufpunkt 40.2 wird im folgenden als Reibungsstrecke 39 bezeichnet. Nach Umschlingung der Förderwalze 41 gelangt der Faden zur Changiereinrichtung 42 und der Umlenkwalze 43. Von dort wird er zu einer Spule 44, die auf der Spulspindel 45 aufgespannt ist, aufgewickelt.

Die Reibungsstrecke 39 hat einen Selbstregeleffekt zur Folge. Dabei ist davon auszugehen, daß die Oberflächengeschwindigkeit der Kühltrommel 36 der Geschwindigkeit des Fadenstopfens 23 entspricht. Die Fadengeschwindigkeit ist entsprechend der Verdichtung des Fadens im Fadenstopfen 23 um ein Vielfaches höher. Daher wirken in der Reibungsstrecke 39 Reibkräfte auf den Faden ein. Das hat zur Folge, daß die Fadenspannung zwischen dem Auflösepunkt 38 und dem Auflaufpunkt 40.1 des Fadens auf die Oberfläche der Kühltrommel geringer ist als die Fadenspannung zwischen dem Ablaufpunkt 40.2 und der Förderwalze 41. Wenn nun die Verdichtung und Kompaktheit des Auflösestopfens 23 nachläßt, so wandert der Auflösepunkt 38 gegen die Umlaufrichtung 56 der Kühltrommel 36. Damit wandert aber auch der Auflaufpunkt 40.1 gegen die Umlaufrichtung 56 mit der Folge, daß die Reibungsstrecke 39 größer wird. Dadurch wird der Fadenspannungsabbau in der Reibungsstrecke 39 größer und die Fadenspannung zwischen dem Auflösepunkt 38 und dem Auflaufpunkt 40.1 kleiner. Infolgedessen wandert der Auflösepunkt 38 und damit auch der Auflaufpunkt 40.1 wieder mit der Umlaufrichtung 56. Erstrebenswert ist, daß sich ein Gleichgewicht einstellt. Dazu ist erfahrungsgemäß erforderlich, daß diese Wanderbewegung des Auflösepunktes 38 sich in möglichst engen Grenzen hält. Es hat sich nämlich herausgestellt, daß sich zu große Wanderbewegungen negativ auf den Spulenaufbau und die Texturierqualität auswirken.

Dieses Ziel ist dadurch erreicht worden, daß der Temperaturfühler 47, durch welchen der Regler 55 für den Lufterhitzer 29 gesteuert wird, in der Expansionskammer 3 angeordnet wird.

Hierzu zeigen die Fig. 3 und 4 folgendes: Für die Heißluftversorgung der Texturierdüse wird Druckluft aus der Druckluftquelle 28 in dem Erhitzer 29 erhitzt. Die Druckluft wird sodann über Zuleitung 9 und Ventil 30 dem Ringkanal 10 der Düse zugeführt. Der Erhitzer 29 wird durch den Regler 55 gesteuert. Der Regler enthält einen Leistungsschalter 54, der über Leitung 49 und geeignete Verstärker mit dem Temperaturfühler 47 verbunden ist. Die Einschaltdauer und Ausschaltdauer des Leistungsschalters 54 für den Erhitzer wird nun in Abhängigkeit von der gemessenen Temperatur 47 so gesteuert, daß die Temperatur am Temperaturfühler 47 in der Expansionskammer im wesentlichen konstant bleibt. Zu erwähnen ist, daß statt des Leistungsschalters 54 auch eine kontinuierliche analoge Regelung stattfinden kann.

Es stellt sich heraus, daß bei dieser Anbringung des Temperaturfühlers 47 in der Expansionskammer der Fadenauflösepunkt 38 nicht mehr merklich wandert, so daß der zuvor geschilderte Regelvorgang in der Reibungsstrecke 39 in einem sehr engen Regelbereich vonstatten gehen kann.

Mit der Temperaturmessung durch Temperaturfühler 47 in der Expansionskammer erfolgt gleichzeitig eine Regelung, die eine stets gleich bleibende Kräuselung bewirkt. Dies geschieht auf folgende Weise:
Mit zunehmender Länge des Stopfens 23 werden die Schlitze 22 der Staukammer 3 versperrt. Dadurch steigt der Druck in der Staukammer und die Expansion des Heizgases nimmt ab. Infolge des steigenden Druckes in der Staukammer 3 wird die Kräuselung intensiviert. Da mit abnehmender Expansion des Heizgases die in der Staukammer 3 gemessene Temperatur am Temperaturfühler 47 zunimmt, wird die Heizleistung des Leistungsschalters 54, die dem Erhitzer 29 zugeführt wird, verringert. Daher stellt sich die Temperatur wieder auf den vorgegebenen Sollwert ein und nimmt demgemäß wieder ab. Dadurch vermindert sich auch die Erweichung des thermoplastischen Fadens und seine Kräuselung.

Damit erfolgt also hinsichtlich der Intensität der Kräuselung automatisch ein Ausgleich. Durch die Anbringung des Temperaturfühlers 47 in der Staukammer 3 und die Abhängigkeit der Energiezufuhr zu dem Erhitzer 29 wird also die zunehmende Intensität der Kräuselung infolge ansteigenden Druckes automatisch durch Verringerung der Fadenerwärmung rückgängig gemacht und umgekehrt.

Weiterhin sind nun Maßnahmen vorgesehen, durch die beim Öffnen der Düse verhindert wird, daß die Umgebung der Düse und insbesondere das Bedienungspersonal durch austretende Heißluft belästigt wird. Hierzu ist das Ventil 30 vorgesehen. Das Ventil ist zwischen dem Erhitzer 29 und der Düse angeordnet. Das Ventil 30 ist ein 2/2-Wegeventil. In seiner Normalstellung öffnet dieses Wegeventil 30 die Zuleitung 9 von dem Erhitzer 29 zu der Fadendüse. In seiner anderen Stellung wird der Erhitzer 29 mit einem Abluftkanal 32 verbunden. Der Abluftkanal 32 mündet über eine Drossel 33 an geeigneter Stelle ins Freie. Die Drossel 33 ist so ausgelegt, daß ihr Luftwiderstand für die heiße Luft im wesentlichen gleich dem Luftwiderstand ist, den auch die Fadendüse im Betriebszustand hat.

Diese Stellung des Ventils 30 wird durch den Verstellgeber 34 bewirkt. Der Verstellgeber 34 ist mit dem Verschlußmechanismus 31 für die zweite bewegliche Hälfte 2 der Fadendüse im Sinne einer synchronen Betätigung verbunden. Wenn also durch die gemeinsame Verbindungsleitung das Signal "Fadendüse auf" gegeben wird, wird gleichzeitig das Ventil 30 in die Stellung gebracht, in der der Erhitzer 29 mit dem Abluftkanal 32 verbunden ist, während die Verbindung zu der Fadendüse 1 verschlossen wird. Dadurch wird gewährleistet, daß die Strömungsverhältnisse in dem Lufterhitzer 29 im wesentlichen konstant bleiben.

Gleichzeitig wird aber auch gewährleistet, daß auch während der Öffnung der Fadendüse und der Außerbetriebsetzung der Fadendüse der Erhitzer 29 mit dem Regler 55 weiter in seinem Regelbereich betrieben werden kann und seinen Normalbetrieb nicht ändert, da gleichzeitig der Fadenfühler 47 außer Betrieb gesetzt und abgeschaltet wird.

Bei dem Ausführungsbeispiel nach Fig. 3 findet auch während der Öffnung der Düse eine Regelung statt. Hierzu ist ein zweiter Temperaturfühler 46 in der Zuleitung 9 zwischen dem Erhitzer 29 und dem Ventil 30 oder aber in dem Abluftkanal 32 vorgesehen. In dem Ausführungsbeispiel ist die letztgenannte Alternative dargestellt. Die erstgenannte Alternative ist lediglich gestrichelt eingezeichnet und der zweite Temperaturfühler ist mit (46) bezeichnet.

Die Temperatursignale der Temperaturfühler 46 und 47 werden auch bei geschlossener Fadendüse, d.h. im Betrieb, über Leitungen 48 und 49 ständig dem Regler 55 zugeführt. Der Regler 55 enthält unter anderem einerseits eine Schalteinrichtung (Istwertschalter) 51 sowie eine Schalteinrichtung (Sollwertschalter) 57 und andererseits einen Differenzgeber 50. Im Betrieb ist die Verbindung hergestellt zwischen dem Leistungsschalter 54 und dem Temperaturfühler 47. Im Regelteil des Leistungsschalters erfolgt der Vergleich der Isttemperatur IT47 mit der Solltemperatur ST47.

Hervorzuheben ist, daß die Temperatur an beiden Temperaturfühlern 46 und 47 auch während des Betriebs ständig gemessen wird. Zusätzlich sind Einrichtungen vorgesehen, durch die starke Schwankungen der Temperatur IT47 am Temperaturfühler 47 erfaßt und zur Umschaltung des Istwertschalters 51 und des Sollwertschalters 57 genutzt werden können. Als diese Einrichtung dient der Differenzgeber 50.

Während des Betriebes wird in dem Differenzgeber 50 die Temperaturdifferenz der Temperaturen IT46 und IT47 in den Temperaturfühlern 46 und 47 gebildet und mit einem Differenz-Sollwert verglichen. Der Differenz-Sollwert wird zunächst als Erfahrungswert IN vorgegeben.

Wenn der Leistungsschalter 54 seinen Normal-Betriebspunkt, in dem die Temperatur 47 im wesentlichen konstant bleibt, erreicht hat, wird über Leitung 58 ein Rücksignal zu dem Differenzgeber 50 gegeben. Hierdurch wird die zu diesem Zeitpunkt bestehende Temperaturdifferenz zwischen den Istwerten der Temperaturfühler 46 und 47 als künftiger Sollwert anstelle des zuvor erfahrungsgemäß eingegebenen Sollwertes IN festgehalten und für den weiteren Betrieb benutzt. Dieser Sollwert kann in der Folgezeit durch Temperaturvergleich der Temperaturfühler 46, 47 laufend oder wiederkehrend mit einer vorgegebenen Zeitverzögerung aktualisiert werden.

Wenn nun die Temperaturdifferenz diesen Sollwert um mehr als ein zugelassenes Maß überschreitet und dieser Zustand für eine bestimmte, vorgegebene Zeitdauer von einigen Sekunden anhält, wird ein Schaltsignal an die Schalteinrichtungen 51, 57 gegeben. Es erfolgt gleichzeitig die Umschaltung des Istwertschalters 51 und des Sollwertschalters 57 in dem Sinne, daß der Regelteil des Leistungsschalters 54 mit dem Temperaturfühler 46 und mit der Sollwertvorgabe ST46 verbunden wird. Diese erhöhte Temperaturdifferenz wird auftreten, sobald die Texturierdüse geöffnet wird, da dann bei erhöhter Expansion die Temperatur am Temperaturfühler 47 abfällt.

Hervorzuheben ist jedoch, daß auch bei geöffneter Fadendüse weiterhin die Temperaturmessung durch Temperaturfühler 47 erfolgt.

Durch die Schalteinrichtungen 51, 57 werden also abwechselnd die Leitungen 48 oder 49 der beiden Temperaturfühler 46 oder 47 für die Istwerte IT46, IT47 der Temperatur über Leitung 52 bzw. die Sollwerte ST46, ST47 über Leitung 53 mit dem Regelteil des Leistungsschalters 54 verbunden. Bei geöffneter Fadendüse wird also die Energiezufuhr zu dem Erhitzer 29 so abgestimmt, daß die Temperatur am Temperaturfühler 46 in dem Abluftkanal 32 konstant bleibt. Da gleichzeitig durch Bemessung des Drosselwiderstandes des Ventiles 30 dafür Sorge getragen ist, daß sich auch die Luftdurchsatzmenge nicht wesentlich ändert, bleibt auch die Energiezufuhr zu dem Erhitzer 29 im wesentlichen konstant.

Beim Schließen der Düse steigt die Temperatur am Temperaturfühler 47 in der Expansionskammer 3 wieder an, da die Expansion abnimmt und der Druck in der Expansionskammer 3 zunimmt. Auch dieser Temperatursprung wird zur Umschaltung des Sollwertschalters 57 und des Istwertschalters 51 genutzt. Die Erfassung des Temperatursprungs erfolgt wiederum durch Bildung und Erfassung des Differenzwertes der Temperaturen IT46 und IT47. Denn die Temperaturdifferenz, die an den Fühlern 46 bzw. 47 gemessen wird, nimmt ab. Sobald der vorgegebene Differenz-Sollwert IN bzw. OP unterschritten wird, erfolgt die Umschaltung der Schalteinrichtung 51, 57 in dem Sinne, daß Temperaturfühler 47 und Sollwertvorgabe 46 wieder mit dem Regelteil des Leistungsschalters 54 verbunden wird. Damit ist beim Öffnen und Schließen der Fadendüse folgender Verfahrensablauf gegeben: Wenn die Düse geöffnet werden soll, so wird zunächst der Verschlußmechanismus 31 im Öffnungssinne und gleichzeitig das Ventil 30 betätigt. Durch Betätigung des Ventils 30 wird der Erhitzer mit dem Abluftkanal 32 verbunden. Durch das Öffnen der Düse 2 fällt die Temperatur am Fühler 47 in der Expansionskammer 3 ab und es wird die als Sollwert eingegebene Temperaturdifferenz um mehr als ein zugelassenes Maß überschritten. Es erfolgt die Sollwert- und Istwertumschaltung. Damit wird der Erhitzer 29 nunmehr in Abhängigkeit von der am Temperaturfühler 46 gemessenen Temperatur derart gesteuert, daß die Temperatur im wesentlichen konstant bleibt.

Dieser Sollwert ST46 entspricht der erfahrungsgemäß in der Zuleitung 9 im Betrieb herrschenden Temperatur und wird von Hand eingegeben. Der Sollwert ST46 kann aber auch im Dauerbetrieb der Düse bestimmt und abgespeichert werden. Hierzu wird der laufende Meßwert IT46 am Temperaturfühler 46 ständig dem Sollwertgeber ST46 eingegeben und darin als Sollwert gespeichert, sobald über Leitung 58 von dem Leistungsschalter 54 gemeldet wird, daß der Erhitzer 29 seinen stabilen Betriebszustand erreicht hat. Hierdurch kann der Betriebszustand auch der Zuleitung 9 während der Betriebsunterbrechung beibehalten werden. Aber auch durch die Anbindung der Umschaltung an die Betriebs-Temperaturdifferenz zwischen den Temperaturfühlern 46 und 47 wird erreicht, daß die Temperatur in der Zuleitung 9 der Temperatur in der Expansionskammer 3 stets mit einer gewissen Toleranz folgt und daß der Temperaturzustand in der Zuleitung 9, der unmittelbar vor dem oder beim Öffnen der Expansionskammer 3 bestand, mit dieser Toleranz eingefroren, d.h. beibehalten wird. Während des Öffnens bleibt also in der Zuleitung der Strömungs- und Temperaturzustand unter Zulassung einer vorherbestimmten Toleranz erhalten. Wenn nunmehr der Faden eingelegt und die Düse wieder geschlossen ist, so erfolgt mit der Verriegelung des Verschlußmechanismus 31 gleichzeitig eine Umschaltung des Ventils 30. Die Düse wird wieder mit dem Erhitzer 29 verbunden und mit Heißluft beschickt. Dadurch steigt die Temperatur am Temperatursensor 47 wieder an, bis der vorgegebene Differenz-Sollwert unterschritten wird. Es erfolgt wieder sowohl die Meßwertumschaltung durch Schalteinrichtung 51 als auch die Sollwertumschaltung am Sollwertschalter 57.

Der Zustand des Heizmediums in der Expansionskammer 3 stellt sich infolge der engen Anbindung über die Temperaturdifferenz delta T wieder auf den in der vorherigen Betriebsphase eingehaltenen Zustand ein, da - wie zuvor erwähnt - dieser Betriebszustand in der Zuleitung 9 eingefroren, d.h. erhalten worden ist.

Bei dem Ausführungsbeispiel nach Fig. 4 findet beim Öffnen der Fadendüse keine weitere Regelung statt. Daher ist für die Fadendüse nur ein einziger Temperaturfühler 47 erforderlich. Es sei jedoch ausdrücklich erwähnt, daß dieser Temperaturfühler bei dieser Ausführung nicht unbedingt in der Expansionskammer 3 angebracht sein muß. Er kann vielmehr auch in der Zuleitung 9 zwischen dem Ventil 30 und der Fadendüse 1 oder aber vor dem Ventil 30 angebracht sein. Insofern wird auf den gestrichelt eingezeichneten, eine Alternative darstellenden Temperaturfühler 47 der Fig. 4 verwiesen.

Das Temperatursignal des Temperaturfühlers 47 wird bei geschlossener Fadendüse über die Leitung 49 ständig dem Regler 55 zugeführt. Der Regler 55 enthält u.a. einerseits eine Schalteinrichtung (Istwert-Schalter 51) sowie eine Schalteinrichtung (Sollwert-Schalter 57) und andererseits den Leistungsschalter 54 mit einem Regelteil. Über Schalteinrichtung 51 wird dem Regelteil über Leitung 52 der ständig gemessene Istwert IT 47 der Temperatur am Temperaturfühler 47 zugeführt. Über Schalteinrichtung 57 und Leitung 53 wird dem Regelteil des Leistungsschalters 54 der Sollwert der Temperatur (ST 47) zugeführt. Im Regelteil des Leistungsschalters erfolgt der Vergleich der Ist-Temperatur (IT 47) und der Soll-Temperatur (ST 47). In Abhängigkeit von der Differenz wird der Leistungsschalter 54 so gesteuert, daß während des Betriebes die gemessene Temperatur IT 47 konstant bleibt.

Beim Öffnen der Fadendüse wird nun gleichzeitig das Ventil 30 mittels Betätigungseinrichtung, z.B. Magnet 34, umgeschaltet. Dadurch wird der Erhitzer 29 über Zuleitung 9 mit dem Bypass 32 und der Drossel 33 verbunden. Die Drossel 33 ist - wie dies bereits beschrieben ist - so eingestellt, daß ihr Drosselwiderstand im wesentlichen demjenigen der in Betrieb befindlichen Fadendüse entspricht. Daher bleibt die durch den Erhitzer 29 geführte Luft- bzw. Dampfmenge konstant. Gleichzeitig mit dem Öffnen der Fadendüse und dem Umschalten des Ventils 30 erfolgt aber auch eine Umschaltung der Istwert-Schalter 51 und Sollwert-Schalter 57 in ihre jeweilige Null-Stellung. Daher findet im Regelteil des Leistungsschalters 54 keine Regelung mehr statt. Vielmehr wird durch entsprechende Schaltung des Regelteils nunmehr der Leistungsschalter 54 in dem Betriebszustand gehalten, der zuvor bei geschlossener Fadendüse ermittelt und gespeichert worden ist. Durch Öffnen der Fadendüse ändert also der Leistungsschalter 54 seinen Betriebszustand nicht. Daher bleibt die Energiezufuhr an dem Erhitzer 29 auch bei geöffneter Fadendüse unverändert. Da auch die durchgesetzte Menge des Heizmediums unverändert bleibt, ist auch die Temperatur unverändert.

Beim Schließen der Fadendüse erfolgt automatisch auch das Umschalten des Ventils 30 sowie der Schalteinrichtungen 51 und 57. Daher wird der Erhitzer wieder mit der Fadendüse verbunden. Gleichzeitig werden dem Regelteil des Leistungsschalters 54 wieder der gemessene Istwert der Temperatur IT47 sowie der Sollwert der Temperatur ST 47 zugeführt. Es erfolgt also wieder eine Regelung in dem Sinne, daß die Temperatur am Temperaturfühler 47 konstant bleibt.

### BEZUGSZEICHENAUFSTELLUNG

- 1: erste Texturierdüsenhälfte, Fadendüse
- 2: zweite Texturierdüsenhälfte, Fadendüse
- 3: Staukammer, Expansionskammer
- 4: Führungskörper
- 5: Kolben
- 6: Maschinengestell
- 7: Zylinderraum
- 8: Halterung
- 9: Heißluft-Zufuhrkanal, Zuleitung
- 10: Ringkanal
- 11: Stichbohrung
- 12: Fadenkanal
- 13: Zentrierbolzen
- 14: Zentrierbohrung
- 15: Querschlitze
- 16: Längsschlitze
- 17: Membran
- 18: Dichtrahmen, Dichtung
- 19: Halterahmen
- 20: Verbindungskanal
- 21: Längsebene, Trennebene
- 22: Schlitz
- 23: Fadenstopfen
- 24: Förderräder
- 25: Verlängerung
- 26: Abstützung
- 27: Pfeil
- 28: Luftquelle
- 29: Erhitzer
- 30: Ventil
- 31: Verschlußmechanismus
- 32: Abluftkanal
- 33: Drossel
- 34: Verstellgeber
- 35: Galette
- 36: Kühltrommel
- 37: Luftabsaugung
- 38: Auflösepunkt
- 39: Reibungsstrecke
- 40.1: Auflaufpunkt
- 40.2: Ablaufpunkt
- 41: Förderwalze
- 42: Changiereinrichtung
- 43: Umlenkwalze
- 44: Spule
- 45: Spindel
- 46: zweiter Temperaturfühler
- 47: erster Temperaturfühler
- 48: Leitung
- 49: Leitung
- 50: Differenzgeber, Meßwertumschalter
- 51: Schalteinrichtung, Istwertschalter
- 52: Temperaturvorgabe
- 53: Rückleitung
- 54: Leistungsschalter
- 55: Regler, Steuereinrichtung
- 56: Umlaufrichtung
- 57: Sollwertschalter, Schalteinrichtung
- 58: Rückmeldeleitung

## Patentansprüche

1. Fadendüse (1)
zum Texturieren eines synthetischen Fadens
mit einem Fadenkanal,
mit einer Expansionskammer (3), die sich an den Fadenkanal hinter ihrer Verbindung mit der Zuleitung anschließt und die einen gegenüber dem Fadenkanal erweiterten Querschnitt besitzt,
mit einem Erhitzer (29) zum Erhitzen eines Heizmediums, der über eine Zuleitung (9) mit dem Fadenkanal verbunden ist und mit einem Temperaturfühler zur Messung der Ist-Temperatur des Heizmediums, welcher in einen Regelkreis zum Konstanthalten der Temperatur des Heizmediums eingeschlossen ist,
dadurch qekennzeichnet, daß
der Temperaturfühler (47) in der Expansionskammer (3) angebracht ist.

2. Fadendüse nach Anspruch 1,
dadurch gekennzeichnet, daß der Temperaturfühler (47) in der Expansionskammer (3) derart angebracht ist, daß er kein Hindernis für den Faden bildet, insbesondere außerhalb des Fadenweges angebracht ist und/oder auskragend an einer Wand und in Fadenlaufrichtung geneigt angebracht ist.

3. Fadendüse nach Anspruch 1 oder 2,
dadurch gekennzeichnet, daß
die Fadendüse (1) derart ausgebildet ist, daß der Fadenkanal (12) und die Expansionskammer (3) über ihre gesamte Länge seitlich öffenbar sind,
daß ein zweiter Temperaturfühler (46) in der Zuleitung (9) zwischen dem Erhitzer (29) und der Fadendüse (1) angeordnet ist,
der Regelkreis beim Öffnen der Fadendüse (1) auf den zweiten in der Zuleitung angeordneten Temperaturfühler (46) und beim Schließen der Fadendüse auf den in der Expansionskammer (3) angeordneten Temperaturfühler (47) umgeschaltet wird,
und daß die Zuleitung (9) beim Öffnen des Fadenkanals weiterhin mit Heizmedium beschickt wird, wobei vorzugsweise der mengenmäßige Durchsatz des Heizmediums im Erhitzer (29) und an dem in der zuleitung (9) angeordneten, zweiten Temperaturfühler (46) im wesentlichen unverändert gehalten wird.

4. Fadendüse nach Anspruch 3,
dadurch gekennzeichnet, daß
die Zuleitung (9) durch ein Ventil (30) beim Öffnen des Fadenkanals mit einem gedrosselten Kanal (32) derart verbindbar ist, daß beim Öffnen des Fadenkanals der mengenmäßige Durchsatz des Heizmediums im Erhitzer (29) und an dem in der Zuleitung (9) angeordneten, zweiten Temperaturfühler (46) und damit die Temperatur am zweiten Temperaturfühler im wesentlichen unverändert gehalten wird.

5. Fadendüse nach Anspruch 4,
dadurch gekennzeichnet, daß
das Ventil (30) zwischen dem Temperaturfühler (46) und der Fadendüse (1, 2, 3) angeordnet und derart eingerichtet ist, daß in der Betriebsstellung der Erhitzer (29) mit der Fadendüse (1) und in der Aus-Stellung mit dem gedrosselten, als Abluftkanal ins Freie führenden Kanal (32) verbunden ist.

6. Fadendüse nach Anspruch 4 oder 5,
dadurch gekennzeichnet, daß
die Öffnungseinrichtung (31) der Fadendüse (1, 2) mit dem Ventil (30) derart verbunden ist, daß durch Betätigung der Öffnungseinrichtung das Ventil (30) umgeschaltet wird.

7. Fadendüse nach Anspruch 1 oder 2,
dadurch gekennzeichnet, daß
die Fadendüse derart ausgebildet ist, daß der Fadenkanal (12) und die Expansionskammer (3) über ihre gesamte Länge seitlich öffenbar sind,
daß ein zweiter Temperaturfühler (46) in der Zuleitung (9) zwischen dem Erhitzer (29) und der Fadendüse (1) angeordnet ist,
der Regelkreis beim öffnen der Fadendüse (1) auf den zweiten in der Zuleitung (9) angeordneten Temperaturfühler (46) und beim Schließen der Fadendüse auf den in der Expansionskammer (3) angeordneten Temperaturfühler (47) umgeschaltet wird,
wobei die Temperaturverhältnisse der Zuleitung (9) während des Betriebes auch beim Öffnen der Fadendüse (1) im wesentlichen erhalten bleiben.

8. Fadendüse nach Anspruch 7,
gekennzeichnet durch
Umschalteinrichtungen (55, 51), die den Regelkreis in Abhängigkeit von der Temperatur des Temperaturfühlers (47) in der Expansionskammer (3) bei zeitlich anstehendem Abfall unter einen unteren Schwellwert auf den in der Zuleitung (9) angeordneten, zweiten Temperaturfühler (46) und dessen Soll-Temperatur und bei zeitlich anstehender Überschreitung eines oberen Schwellwertes, vorzugsweise der Soll-Temperatur auf den in der Expansionskammer (3) angeordneten, ersten Temperaturfühler (47) und dessen Solltemperatur umschalten.

9. Fadendüse nach Anspruch 7,
gekennzeichnet durch
Umschalteinrichtungen (51, 55), die den Regelkreis in Abhängigkeit von der Differenz delta t der Temperaturen des ersten Temperaturfühlers (47) in der Expansionskammer (3) und des zweiten Temperaturfühlers (46) in der Zuleitung (9) bei zeitlich anstehender Überschreitung eines Schwellwertes auf den in der Zuleitung angeordneten, zweiten Temperaturfühler (46) und dessen Solltemperatur und bei zeitlich anstehender Unterschreitung eines Schwellwertes auf den in der Expansionskammer (3) angeordneten, ersten Temperaturfühler (47) und dessen Solltemperatur umschalten.

10. Fadendüse nach Anspruch 8 oder 9,
dadurch gekennzeichnet, daß
der Sollwert der Temperatur des Temperaturfühlers (46) bzw. der Sollwert der Differenz delta t der Temperaturen während des stationären Betriebs anhand der gemessenen Temperaturen an den Temperaturfühlern (46, 47) festgesetzt und laufend aktualisiert wird, wobei vorzugsweise bei Inbetriebnahme der Fadendüse (1) ein Erfahrungswert des Sollwerts der Temperatur bzw. der Temperaturdifferenz vorgegeben wird.

11. Fadendüse nach einem der Ansprüche 7 bis 10,
dadurch gekennzeichnet, daß
die Temperatur am Temperaturfühler (46) während des stationären Betriebs gespeichert und nach dem Umschalten des Regelkreises als Sollwert vorgegeben wird.

12. Fadendüse nach Anspruch 1 oder 2,
gekennzeichnet durch
die Kombination der Maßnahmen nach einem der Ansprüche 3 bis 6 mit Maßnahmen nach einem der Ansprüche 7 bis 11.

13. Fadendüse nach Anspruch 12,
dadurch gekennzeichnet, daß
das Ventil (30) derart eingerichtet ist, daß in der Betriebsstellung der Erhitzer (29) mit der Fadendüse (2, 3) und in der Aus-Stellung mit dem gedrosselten, als Abluftkanal ins Freie führenden Kanal (32) verbunden ist.

## Claims

1. Thread nozzle (1) for texturing a synthetic thread with a thread channel, with an expansion chamber (3) which adjoins the thread channel downstream of its connection to the supply line and which has an enlarged cross-section compared with the thread channel, with a heater (29) for heating a heating medium, which heater is connected to the thread channel via a supply line (9) and with a temperature sensor for measuring the actual temperature of the heating medium, which sensor is incorporated in a control circuit for keeping the temperature of the heating medium constant, characterized in that the temperature sensor (47) is arranged in the expansion chamber (3).

2. Thread nozzle according to Claim 1, characterized in that the temperature sensor (47) is arranged in the expansion chamber (3) in such a way that it forms no obstruction to the thread, is arranged outside the thread path in particular and/or is arranged projecting on a wall and inclined in the direction in which the thread travels.

3. Thread nozzle according to Claim 1 or 2, characterized in that the thread nozzle (1) is designed in such a way that the thread channel (12) and the expansion chamber (3) can be opened laterally over their entire length, that a second temperature sensor (46) is arranged in the supply line (9) between the heater (29) and the thread nozzle (1), that the control circuit is switched over to the second temperature sensor (46) arranged in the supply line when the thread nozzle (1) is opened and to the temperature sensor (47) arranged in the expansion chamber (3) when the thread nozzle is closed, and that the supply line (9) continues to be supplied with heating medium when the thread channel is opened, the throughput quantity of the heating medium in the heater (29) and at the second temperature sensor (46) arranged in the supply line (9) preferably being kept substantially unchanged.

4. Thread nozzle according to Claim 3, characterized in that the supply line (9) can be connected by means of a valve (30) to a throttled channel (32) when the thread channel is opened, in such a way that when the thread channel is opened the throughput quantity of the heating medium in the heater (29) and at the second temperature sensor (46) arranged in the supply line (9) and hence the temperature at the second temperature sensor is kept substantially unchanged.

5. Thread nozzle according to Claim 4, characterized in that the valve (30) is arranged between the temperature sensor (46) and the thread nozzle (1, 2, 3) and set in such a way that in the operating position the heater (29) is connected to the thread nozzle (1) and in the off-position to the throttled channel (32) leading into the open air as an exhaust air channel (32).

6. Thread nozzle according to Claim 4 or 5, characterized in that the opening device (31) of the thread nozzle (1, 2) is connected to the valve (30) in such a way that the valve (30) is switched over by actuation of the opening device.

7. Thread nozzle according to Claim 1 or 2, characterized in that the thread nozzle is designed in such a way that the thread channel (12) and the expansion chamber (3) can be opened laterally over their entire length, that a second temperature sensor (46) is arranged in the supply line (9) between the heater (29) and the thread nozzle (1), that the control circuit is switched over to the second temperature sensor (46) arranged in the supply line (9) when the thread nozzle (1) is opened and to the temperature sensor (47) arranged in the expansion chamber (3) when the thread nozzle is closed, the temperature conditions of the supply line (9) during operation being substantially maintained also when the thread nozzle (1) is opened.

8. Thread nozzle according to Claim 7, characterized by switching devices (55, 51) which, as a function of the temperature of the temperature sensor (47) in the expansion chamber (3), switch over the control circuit to the second temperature sensor (46) arranged in the supply line (9) and its desired temperature at a time when a lower threshold value is not reached, and to the first temperature sensor (47) arranged in the expansion chamber (3) and its desired temperature at a time when an upper threshold value, preferably the desired temperature, is exceeded.

9. Thread nozzle according to Claim 7, characterized by switching devices (51, 55) which, as a function of the differential delta t between the temperatures of the first temperature sensor (47) in the expansion chamber (3) and the second temperature sensor (46) in the supply line (9), switch over the control circuit to the second temperature sensor (46) arranged in the supply line (9) and its desired temperature at a time when a threshold value is exceeded, and to the first temperature sensor (47) arranged in the expansion chamber (3) and its desired temperature at a time when a threshold value is not reached.

10. Thread nozzle according to Claim 8 or 9, characterized in that the desired value of the temperature of the temperature sensor (46) and/or the desired value of the differential delta t between the temperatures during stationary operation is set and continuously updated with the aid of the temperatures measured at the temperature sensors (46, 47), an empirical value of the desired value of the temperature and/or of the temperature differential preferably being selected when the thread nozzle (1) comes into operation.

11. Thread nozzle according to one of Claims 7 to 10, characterized in that the temperature at the temperature sensor (46) is stored during stationary operation and is selected as the desired value after the control circuit has been switched over.

12. Thread nozzle according to claim 1 or 2, characterized by the combination of the measures according to one of Claims 3 to 6 with measures according to one of Claims 7 to 11.

13. Thread nozzle according to Claim 12, characterized in that the valve (30) is set in such a way that the heater (29) is connected to the thread nozzle (2, 3) in the operating position and to the throttled channel (32) leading into the open air as an exhaust air channel in the off position.

## Revendications

1. Buse (1) pour la texturisation d'un filament synthétique comportant un canal de filament, une chambre d'expansion (3) qui se raccorde au canal de filament en aval de sa connexion à la conduite d'alimentation et présente une section élargie par rapport auDIT canal de filament, un dispositif de chauffage (29) pour chauffer un fluide de chauffage, qui communique avec le canal de filament par l'intermédiaire d'une conduite d'alimentation (9) et un capteur de température pour mesurer la température effective du fluide de chauffage, lequel capteur fait partie d'un circuit de régulation destiné à maintenir constante la température du fluide de chauffage, caractérisée par le fait que le capteur de température (47) est placé à l'intérieur de la chambre d'expansion (3).

2. Buse selon la revendication 1, caractérisée par le fait que le capteur de température (47) est placé dans la chambre d'expansion (3) de manière telle que celui-ci ne constitue pas un obstacle pour le filament, notamment est placé en-dehors du trajet du filament et/ou est fixé en porte-à-faux sur une paroi en étant incliné dans la direction de circulation du filament.

3. Buse selon la revendication 1 ou la revendication 2, caractérisée par le fait qu'elle est agencée de manière telle que le canal de filament (12) et la chambre d'expansion (3) peuvent être ouverts latéralement sur la totalité de leur longueur, par le fait qu'un deuxième capteur de température (46) est disposé dans la conduite d'alimentation (9) entre le dispositif de chauffage (29) et la buse (1), par le fait que le circuit de régulation est commuté sur le deuxième capteur de température (46) disposé dans la conduite d'alimentation lors de l'ouverture de la buse (1) et sur le premier capteur de température (47) disposé dans la chambre d'expansion (3) lors de la fermeture de la buse (1) et par le fait que la conduite d'alimentation (9) reste alimentée en fluide de chauffage lors de l'ouverture du canal de filament, le débit-volume de fluide de chauffage dans le dispositif de chauffage (29) et au niveau du deuxième capteur de température (46) disposé dans la conduite d'alimentation (9) restant de préférence sensiblement inchangé.

4. Buse selon la revendication 3, caractérisée par le fait que, lors de l'ouverture du canal de filament, la conduite d'alimentation (9) est mise en communication avec un canal (32) étranglé par l'intermédiaire d'une vanne (30) de manière telle que, lors de l'ouverture du canal de filament, le débit-volume de fluide de chauffage dans le dispositif de chauffage (29) et au niveau du deuxième capteur de température (46) disposé dans la conduite d'alimentation (9), et par suite la température au niveau dudit deuxième capteur de température (46), soit maintenu sensiblement constant.

5. Buse selon la revendication 4, caractérisée par le fait que la vanne (30) est disposée entre le capteur de température (46) et la buse (1, 2, 3) et est agencée de manière telle que, dans la position de fonctionnement, le dispositif de chauffage (29) est connecté à la buse (1) et que, dans la position d'arrêt le dispositif de chauffage est connecté au canal (32) étranglé qui, en tant que canal de décharge, mène à l'atmosphère.

6. Buse selon la revendication 4 ou la revendication 5, caractérisée par le fait que le dispositif d'ouverture (31) de la buse (1, 2) est lié à la vanne (30) de manière telle que celle-ci (30) soit commutée lors de l'actionnement du dispositif d'ouverture.

7. Buse selon la revendication 1 ou la revendication 2, caractérisée par le fait qu'elle est agencée de manière telle que le canal de filament (12) et la chambre d'expansion (3) peuvent être ouverts latéralement sur la totalité de leur longueur, par le fait qu'un deuxième capteur de température (46) est disposé dans la conduite d'alimentation (9) entre le dispositif de chauffage (29) et la buse (1), par le fait que le circuit de régulation est commuté sur le deuxième capteur de température (46) disposé dans la conduite d'alimentation lors de l'ouverture de la buse (1) et sur le premier capteur de température (47) disposé dans la chambre d'expansion (3) lors de la fermeture de la buse (1), les conditions de température en service dans la conduite d'alimentation (9) étant sensiblement conservées pendant l'ouverture de la buse (1).

8. Buse selon la revendication 7, caractérisée par des dispositifs de commutation (55, 51) qui, en fonction de la température au niveau du capteur de température (47) disposé dans la chambre d'expansion (3), commutent le circuit de régulation sur le deuxième capteur (46) disposé dans la conduite d'alimentation (9) et la température de consigne de celui-ci lorsque la température chute de manière durable en-dessous d'un seuil inférieur et sur le premier capteur de température (47) disposé dans la chambre d'expansion (3) et la température de consigne de celui-ci lorsque la température dépasse de manière durable un seuil supérieur, de préférence la température de consigne.

9. Buse selon la revendication 7, caractérisée par des dispositifs de commutation (55, 51) qui, en fonction de la différence Δt entre les températures du premier capteur de température (47) disposé dans la chambre d'expansion (3) et du deuxième capteur de température (46) disposé dans la conduite d'alimentation (9), commutent le circuit de régulation sur le deuxième capteur (46) disposé dans la conduite d'alimentation (9) et la température de consigne de celui-ci lorsque la température dépasse de manière durable un seuil et sur le premier capteur de température (47) disposé dans la chambre d'expansion (3) et la température de consigne de celui-ci lorsque la température chute de manière durable en-dessous d'un seuil.

10. Buse selon la revendication 8 ou la revendication 9, caractérisée par le fait que la valeur de consigne de température du capteur (46) et la valeur de consigne de la différence Δt des températures, en fonctionnement stationnaire, sont déterminées à partir des températures mesurées au niveau des capteurs de température (46, 47) et actualisées en continu, de préférence une valeur empirique pour la valeur de consigne de température et la valeur de la différence de températures étant imposée à la mise en service de la buse (1).

11. Buse selon l'une des revendications 7 à 10, caractérisée par le fait que l'on enregistre la température au niveau du capteur de température (46) en fonctionnement stationnaire et on l'applique comme valeur de consigne après la commutation du circuit de régulation.

12. Buse selon la revendication 1 ou la revendication 2, caractérisée par la combinaison des dispositions selon l'une des revendications 3 à 6 et des dispositions selon les revendications 7 à 11.

13. Buse selon la revendication 12, caractérisée par le fait que la vanne (30) est agencée de manière telle que, dans la position de fonctionnement, le dispositif de chauffage (29) est relié à la buse (2, 3) et, dans la position d'arrêt il communique avec le canal (32) étranglé menant à l'atmosphère et agencé sous forme de canal de décharge.
